# EUROPÄISCHE PATENTSCHRIFT

(11) **EP 0 379 977 B1**
(45) Veröffentlichungstag und Bekanntmachung des Hinweises auf die Patenterteilung: **01.06.1994**
(21) Anmeldenummer: 90101024.9
(22) Anmeldetag: 18.01.1990
(51) Int. Cl.: B65H 75/26, B66D 1/30, E05D 13/00, B21D 15/04

(54) **Trommel für die Aufnahme eines Seiles**
Cable drum
Tambour de câble

(30) Priorität: 27.01.1989 DE 3902496
(43) Veröffentlichungstag der Anmeldung: 01.08.1990
(73) Patentinhaber: MARANTEC ANTRIEBS- UND STEUERUNGSTECHNIK GMBH & CO. PRODUKTIONS KG, D-33428 Marienfeld (DE)
(72) Erfinder: Hörmann, Michael, Dipl.-Ing., D-4803 Steinhagen/Westfalen (DE)
(74) Vertreter: Flügel, Otto, Dipl.-Ing.

(56) Entgegenhaltungen:
- CH-A- 282 493
- DE-A- 2 943 846
- DE-C- 172 215
- DE-C- 393 583
- DE-C- 645 076
- FR-A- 1 373 178
- FR-A- 1 527 259
- FR-A- 1 542 144
- US-A- 1 429 491
- US-A- 4 055 876
- US-A- 4 484 613

## Beschreibung

Die Erfindung betrifft eine Trommel für die Aufnahme eines Seiles einer Betätigungs- und/oder Gewichtsausgleichseinrichtung für ein Torblatt auf ihrer Mantelaußenfläche, die eine in Trommelumfangs- und Trommelachsrichtung schraubenförmig fortschreitend ausgebildete Führungsrille aufweist, in die das aufgewickelte Seil einlagig geführt aufgenommen ist, deren Trommelmantelwandung aus einem Blech besteht, in welches die Führungsrille derart eingedrückt ist, daß das Blech im Bereich der Trommelmantelwandung im durch die Trommelachse gelegten Querschnitt gesehen im wesentlichen wellenförmig verlaufend ausgeformt ist, wobei die an der Mantelaußenfläche in Erscheinung tretenden Wellentäler den Querschnitt der Führungsrille aufweisen und die an der der Trommelachse zugewandten Mantelinnenfläche vorhandenen Wellentäler den erhabenen Zonen zwischen den angrenzenden Rillenwindungen radial gegenüberliegen. Desgleichen betrifft die Erfindung ein Verfahren für die Herstellung einer solchen Trommel. Solche Trommeln werden insbesondere für Seile verwendet, die Teil einer Betätigungs- und/oder Gewichtsausgleichseinrichtung für ein Torblatt sind, vor allem ein solches, das über Kopf bewegt wird und aus in Bewegungsrichtung aufeinanderfolgenden, aneinander angelenkten Gliedern besteht.

Je nach der Kraft-Weg-Charakteristik des auszuführenden Bewegungsvorganges und insbesondere derjenigen einer für den Gewichtsausgleich vorgesehenen Feder sind solche mit Führungsrillen für das Seil versehene Trommeln kreiszylindrisch, konisch oder aber von einer kreiszylindrischen Form in eine konische Form übergehend ausgebildet, wobei im Rahmen der Konusform ein progressiver Anstieg des Durchmessers vorgesehen sein kann, so daß eine entsprechende Federkraftlinie durch den unterschiedlich anwachsenden Seilwindungsdurchmesser kompensiert werden kann.

Solche Trommeln sind bekannt, und zwar in Ausbildung als Gußteile, insbesondere Druckgußteile, auch aus Leichtmetall-Legierungen. Damit ist die Herstellung solcher Trommeln aufwendig und ihr Gewicht auch bei Aluminiumgußausführung noch relativ hoch.

Eine bekannte Trommel der eingangs genannten Art - DE-C-393583 - ist mit einem Mantel aus Blech versehen, in den die schraubenförmig fortschreitende Führungsrille für die Aufnahme des Seiles eingepresst oder eingewalzt ist. Dieser Blechmantel muß - gegebenenfalls über einen Tragkörper - mittels zur Welle hin führenden Seitenwandungen oder dergleichen an der Trommelwelle abgestützt werden, so daß eine entsprechend große Anzahl von miteinander zu verbindenden Teilen mit entsprechendem Handhabungsaufwand erforderlich ist.

Es ist desweiteren bekannt, - US 4,055,976 - Hohlkörper aus einem anfangs flächigen Material durch sogenanntes Drücken herzustellen, wobei ein Drückwerkzeug in axialer und gegebenenfalls auch radialer Verstellung das um eine Achse rotierend angetriebene Werkstück in axialer Richtung bleibend verformt. Wenn auch komplizierte Formgebungen möglich sein sollen, sind Drückerzeugnisse mit einem formgebundenen axialen Vorschub des Drückwekzeugs in Abhängigkeit von der Drehzahl des Werkstückes nicht bekannt geworden.

Der Erfindung liegt die Aufgabe zugrunde, eine Trommel der in Rede stehenden Art zur Verfügung zu stellen, die sich einfacher und billiger herstellen läßt und gegebenenfalls auch leichter ist als diejenigen nach dem Stand der Technik.

Ausgehend von einer Trommel der eingangs genannten Art wird diese Aufgabe erfindungsgemäß dadurch gelöst, daß eine der Trommelstirnseitenwandungen einstückig mit aus dem Blech der Trommelmantelwandung gebildet ist und eine ebenfalls einstückig mit aus dem Blech der Trommelmantelwandung in axialer Richtung davon abstrebend ausgeformte Achsnabe zur Halterung an einer die Trommel durchgreifenden Welle aufweist.

Erfindungsgemäß ist die Trommelmantelwandung der Führungsrillenausbildung für das Seil einstückig mit einer Trommelstirnseitenwandung und an diese anschließender Achsnabe ausgeformt, so daß gegebenenfalls nur noch die andere Trommelstirnseitenwandung - vorzugsweise mit daran einstückig anschließender weiterer Achsnabe - als zusätzliches Teil zur Bildung der Trommel vorgesehen ist. Die Herstellung erfolgt spanlos in einem Drückvorgang, der eine Fließverformung des Bleches bedingt. Dabei ergibt sich im durch die Trommelachse gelegten Längsschnitt im Bereich der Trommelmantelwandung eine im wesentlichen wellenförmig verlaufende Ausformung.

In besonders bevorzugter Ausführung ist die Trommelmantelwandung mit der einen Trommelstirnseitenwandung nebst zugeordneter Achsnabe aus einem Blech hergestellt, das aus einer im wesentlichen ebenflächigen Ausgansgestalt durch Fließverformen in die Trommelgestalt überführt ist. Dabei können an den beiden Stirnseitenkanten der Trommelmantelwandung radial abstehende, einstückig anschließende Kragen ausgebildet werden. Die Herstellung geht dann so vor sich, daß das Blech im Bereich dieser Trommelstirnseitenwandung bzw. in einem radial inneren Bereich in der Bearbeitungsmaschine gehalten und vorzugsweise über diesen Halteeingriff in Umdrehung um die Achse der zu fertigenden Trommel versetzt wird. Es ist grundsätzlich möglich, das an dem Blech angreifende Formwerkzeug um diese Trommelachse drehend auszubilden und das Blech ortsfest zu halten, vorzugsweise wird jedoch das Blech in Umdrehung gesetzt, während zumindest das an der Außenfläche der zu bildenden Trommelmantelwandung angreifende Formwerkzeug nicht um die Trommelachse rotiert. Der unmittelbare Angriff eines solchen Werkzeuges, zwischen dem und dem Blech eine Relativbewegung stattfindet, wird dabei in der Regel über einen oder mehrere Rollkörper ausgeführt, um insoweit einen Reibangriff zu vermeiden.

Das Formwerkzeug weist wenigstens ein Werkzeugteil auf, das an der Außenfläche der zu bildenden Trommelmantelwandung angreift. Je nach Blechmaterial, geforderter Genauigkeit, Fertigungsgeschwindigkeit, maschineller Ausrüstung der Formmaschine und dergleichen kann es vorteilhaft oder notwendig sein, das Blech zuminidest im Zuge der Führungsrillenausformung im Bereich der Trommelmantelwandung zwischen zwei Werkzeugteilen aufzunehmen, die hinsichtlich der Führungsrillen-Positivausbildung an der Außenfläche und deren Negativausbildung an der Innenfläche der Trommelmantelwandung aneinander angepaßt bzw. entsprechend profiliert sind. Beispielsweise kann man eine an ihrer Mantelaußenfläche das Negativprofil der Führungsrille aufweisende, koaxial zur Trommelachse angeordente, der Innenzylinder- und/oder -konusform angepaßt ausgebildete Matrize vorsehen, gegen welche das Blech durch ein an der Außenfläche angreifendes Druckwerkzeugteil zu bewegt und dem Profilverlauf der Führungsrille folgend ausgeprägt wird.

Das Druckwerkzeugteil vollführt dabei einen der Steigung der schraubenförmigen Führungsrille entsprechenden, in Trommelachsrichtung erfolgenden Vorschub in Abhängigkeit von der Relativgeschwindigkeit zwischen Blech und Prägewerkzeug. Die koaxial zur Trommelachse angeordnete Matrize kann dabei zusammen mit dem Blech mit derselben Drehzahl umlaufen. Eine weitere Ausführung kann mit einem Rollensatz aus außenflächig und innenflächig an der Trommelmantelwandung angreifenden profilierten Rollen arbeiten, die aufeinander zu versetzbar und in ihrer Gesamtheit der Führungsrillensteigung folgend mit einer Bewegungskomponente in Trommelachsrichtung zwangsgeführt sind, derart, daß der jeweils dazwischen aufgenommene Blechbereich der Trommelmantelwandung nach Abstimmung von Steigung und Umfangsgeschwindigkeit mit der Führungsrille ausgeformt wird. Anstelle von z.B. nur das Profil einer Windung bzw. das Negativprofil des dazwischen ausgebildeten Steges aufweisenden Rollen können auch Walzen mit zwei oder mehr in Trommelachsrichtung aufeinanderfolgenden Führungsrillen-Steg-Profilen bzw. deren Negativausbildungen verwendet werden, wobei die Vorschubgeschwindigkeit und das Durchmesserverhältnis von Trommel und Walzen entsprechend aufeinander abgestimmt ist. In anderer Ausführung können mehrere in Achsrichtung aufeinanderfolgende Rollen vorgesehen sein, was auch für die Zusammenarbeit von Rollen und Matrize entsprechend gilt. Des weiteren kann ein und dasselbe Formwerkzeug bzw. Werkzeugteil mehrfach nacheinander an der Trommelmantelfläche angreifend über diese hinweggeführt werden.

Es kann des weiteren vorteilhaft oder notwendig sein, die Verformung einer - insbesondere im wesentlichen ebenen - Blechscheibe in die Trommelform mit einem insoweit gesonderten Vorwerkzeug durchzuführen, mit welchem das Blech zunächst in die Gestalt der kreiszylindrischen, konischen oder aufeinanderfolgend kreiskonusförmigen Trommelmantelwandung überführt wird, während darauffolgend in einem oder in einem gesondert folgenden Arbeitsgang die Führungsrille und gegebenenfalls die stirnseitigen Kragen und dergleichen ausgeformt werden, welch letztere auch im ersten Drückvorgang ausgebildet werden können. Die Kontur des kreiszylindrischen bzw. konusförmigen Wandungsverlaufs des Trommelmantels entspricht dabei vorzugsweise etwa der Längsschnitt-Verbindungslinie im äußeren, inneren oder dazwischen liegenden Peripheriebereich der Wellenform des herzustellenden Führungsrillenverlaufs der Trommelmantelwandung. Bei einem solchen aufeinanderfolgenden Herstellen zunächst der Trommelwandungskontur und dann der Einprägung der Führungsrille können unterschiedliche Relativgeschwindigkeiten vorgesehen sein, beispielsweise zunächst mit hoher Relativgeschwindigkeit bzw. Umlaufgeschwindigkeit des Blechteiles das Ausformen der Trommelmantelwandungskontur und daran anschließend mit langsamerer Geschwindigkeit das Einprägen der Führungsrille.

In einem solchen Fall kann der die Führungsrillenausbildung prägende Formwerkzeugteilbereich ohne Rücksicht auf eine in Achsrichtung erfolgende Grobausformung des Bleches getroffen werden, und zwar bis hin zu einer Ausbildung von Profilwalzen, deren eine koaxial zur Trommelachse angeordnet ist und an ihrer Außenmantelfläche das Negativprofil des Führungsrillenverlaufs aufweist und deren andere von radial außen her an dem vorgeformten Blech angreifende Profilwalze das an der Außenfläche der Trommelmantelwandung in Erscheinung tretende Führungsrillen-Steg-Profil aufweist, und zwar mit dem Trommelradius ausgebildet, so daß eine in Trommelachsrichtung weisende Bewegungskomponente eines solchen Rillen-Prägeformteils entbehrlich ist. Wenn hier von Profil die Rede ist, dann im Sinne einer der Profiloberfläche in Längsschnittrichtung folgenden Linie.

Selbstverständlich sind auch ausgehend von dieser vorkonturierten Walzenausgestaltung vorzunehmende Prägearbeiten, die die Führungsrillenausbildung ausformen, mit anderen Formwerkzeugen wie vorgeschildert ausführbar, beispielsweise also mit Hilfe eines Rollensatzes.

Bei Herstellen der Trommel durch Drücken mit einer an die Trommelmantelwandung einstückig anschließenden Stirnwandung läßt sich ein an der inneren Oberfläche des Mantels angreifendes Werkzeug ohne weiteres durch die bzw. eine der offenen Stirnseiten entfernen. Dies gilt auch für eine koaxial zur Trommelachse angeordnete Matrize, die dann aufgrund des schraubenförmigen Führungsrillenverlaufes aus dem fertigen Formling herausgedreht werden kann. Dabei ist entsprechendes Spiel vorhanden, weil eine Restrückfederung des Bleches gegenüber der Matrize praktisch unvermeidbar ist.

Diese und weitere bevorzugte Ausführungen der Erfindungen ergeben sich aus den Unteransprüchen, insbesondere unter Bezugnahme auf die in der Zeichnung wiedergegebenen Ausführungsbeispiele, deren nachfolgende Beschreibung die Erfindung näher erläutert. Es zeigen:
- Figur 1: eine Seitenansicht eines Ausführungsbeispieles einer Trommel mit einstückig an die Trommelmantelwandung anschließender Trommelstirnseitenwandung, in der oberen Hälfte als Längsschnittbild durch die Trommelachse, und zwar lediglich hinsichtlich der Kontur der geschnittenen Wandungsbereiche;
- Figur 2: ein Teilschnittbild der Verbindung zwischen der gesonderten Stirnseitenwandung und dem anschließenden Seitenrandbereich der Trommelmantelwandung entsprechend Figur 1 in anderer Ausführung;
- Figur 3: ein Teilschnittbild entsprechend Figur 2 in nochmals abgewandelter Ausführung.

Den drei in der Zeichnung wiedergegebenen Ausführungsbeispielen liegt jeweils eine Trommel zugrunde, wie sie vom grundsätzlichen Aufbau her aus Figur 1 ersichtlich ist, d.h. bei der eine der Stirnseitenwandungen mit der Trommelmantelwandung einstückig ausgebildet ist. Dies entspricht der Herstellung der Trommel aus einer etwa ebenen Blechscheibe durch Angriff eines Drückwerkzeuges, das von dieser Stirnseite her in Achsrichtung auf die andere Stirnseitenberandung der Trommel geführt wird, und zwar unter Berücksichtigung des auszubildenden Führungsrillenverlaufes im Bereich der Trommelmantelwandung.

Die insgesamt mit 1 bezeichnete Trommel weist eine Trommelmantelwandung 2 auf, die in der Zeichnung zur linken Seite hin einstückig in eine Stirnseitenwandung 3 übergeht, während sie am axial entgegengesetzten Seitenendbereich mit einer gesonderten, d.h. nicht einstückig mit der Trommelmantelwandung 2 vorgesehenen Stirnseitenwandung 4 abgeschlossen ist.

Die einstückig mit der Mantelwandung 2 ausgebildete Stirnseitenwandung 3 weist eine Achsnabe 5 auf, die einteilig mit der Stirnseitenwandung 3 ausgebildet ist und mit im Zuge des Drückvorganges ausgeformt werden kann. Dies ist beispielsweise dadurch möglich, daß eine ebene Blechsscheibe in dem von der Achsnabe 5 umgriffenen Mündungsbereich von einem Drehwerkzeug gegriffen wird, woraufhin ein Drückwerkzeug in Achsrichtung der Trommel von der Einspannstelle aus bewegt wird und die kreiszylindrische Wandung der Achsnabe 5 ausformt. Daran schließt sich dann ohne Drückverformung die Stirnseitenwandung 3 an, woraufhin die weitere Mantelausformung erfolgt. Zu diesem Zwecke ist eine Matrize vorgesehen, die in nicht dargestellter Weise die Stirnseitenwand 3 von der Innenseite der Trommel her abstützt und an ihrer Mantelaußenseite die Negativekontur aufweist, die sich aufgrund des Führungsrillenverlaufes an der Innenseite der Mantelwandung 2 zeigt, wie dies noch näher erläutert werden wird. Ein an der Blechsscheibe angreifendes Drückwerkzeug wird sodann der Kontur der äußeren Oberfläche der Trommelmantelwandung 2 folgend und unter Berücksichtigung der Steigung des Führungsrillenverlaufes mit radialem und axialem Druck der Matrizenkontur folgend derart nachgeführt, daß sich der Führungsrillenverlauf ergibt. Wie aus Figur 1 ersichtlich, kann auch die gesonderte Stirnseitenwandung aus Blech mit einem Nabenansatz 6 ausgestattet sein, der gegebenenfalls auch durch Drückverformen an der Stirnseitenwandung 4 einstückig ausgeformt sein kann. Die Achsnabe 5 ist von einer Schraube 7 durchgriffen, die in eine Bohrung in der nicht dargestellten Hohlachse einer eine Gewichtsausgleichs-Torsionsfeder tragenden Welle eingeschraubt ist, so daß die Trommel axial und verdrehfest mit der Hohlnabe verbunden wird. Ein ähnliche Schraubeneinrichtung kann auch im Bereich des Nabenansatzes 6 vorgesehen sein. Die Achsnabe 5 und/oder der Nabenansatz 6 können auch als gesonderte, mit dem Blech zu verbindende Teile, beispielsweise aus Druckguß ausgebildet sein, vor allem wenn hohe Drehmomente zu übertragen sind.

Wie die untere Hälfte der Seitenansicht in Figur 1 und oberhalb der Trommelachse 11 das Schnittbild erkennen läßt, ist die Trommelmantelwandung 2 mit einer schraubenförmigen Führungsrille 8 versehen, deren zur Aufnahme eines nicht dargestellten Seiles dienende Rillenausbildung an der Außenfläche 9 der Trommelmantelwandung 2 in Erscheinung tritt. Die Führungsrille 8 wird in das Blech der Trommelmantelwandung 2 unter Fließverformung eingedrückt, so daß in material- und gewichtssparender Weise die Wandung 2 im Längsschnitt gesehen einen etwa welligen Verlauf erhält, wie dies aus der oberen Hälfte der Figur 1 ersichtlich ist. Die an der Außenfläche der Wandung 2 in Erscheinung tretenden Wellentäler 10 bilden die Aufnahmebereiche der Führungsrillenwindungen für den Eingriff des nicht dargestellten Seiles, während die von der Trommelachse 11 her gesehen innere Oberfläche 12 der Trommelmantelwandung 2 Wellentäler 13 aufweist, die in Radialrichtung gesehen den hinsichtlich der Außenfläche 9 erhabenen Zonen 14 gegenüberliegen, die die Wellentäler 10 der Führungsrillenwindungen voneinander trennen. Die aus der oberen Querschnittsdarstellung der Figur 1 ersichtlichen Wellentäler 10 und erhabenen Zonen 14 gehen im Zuge des Verlaufs der Führungsrillen 8 ineinander zu geschlossenen Umfangsbereichen über.

Nach links hin gesehen ist die Trommelmantelwandung 2 an der an die einstückig ausgebildete Stirnseitenwandung 3 anschließende Seitenkante 17 mit einem radial vorstehenden Kragen 15 versehen, der den Aufnahmebereich der Trommelmantelwandung 2 für das Seil seitlich entsprechend begrenzt und den einstückigen Übergang zwischen der Mantelwandung 2 und der Stirnseitenwandung 3 bildet. Die axial gesehen gegenüberliegende Seitenkante 18 ist ebenfalls in Form eines Kragens 16 radial nach außen vorstehend ausgebildet und dient der Befestigung der gesondert ausgebildeten Stirnseitenwandung 4. Im Ausführungsbeispiel gemäß Figur 1 ist diese Stirnseitenwandung 4 durch über den Umfang verteilte Punktschweißstellen 19 mit dem Kragen 16 der Seitenkante 18 der Trommelmantelwandung 2 fest verbunden. Auf diese Weise wird die Trommel beidstirnseitig an der nicht dargestellten Hohlwelle abgestützt.

In Figur 2 ist ein Teilschnitt des oberen rechten Verbindungsbereiches zwischen der Trommelmantelwandung 2 und der gesonderten Stirnseitenwandung 4 wiedergegeben, der eine andere Verbindungsart anstelle des Schweißens verdeutlicht. Im Bereich der Seitenkante 18 der Trommelmantelwandung 2 ist der radial abragende Kragen 16′ länger ausgebildet und nach Aufbringen der gesonderten Stirnseite 4 um deren Umfangskante 21 herumgebördelt, welche Umbördelung mit 20 bezeichnet ist. Diese Umbördelung kann über den Umfang hinweg durchgehend ausgebildet oder aber in über den Umfang verteilten Abschnitten getrennt ausgeführt sein.

Figur 3 gibt einen der Figur 2 entsprechenden Teilschnitt wieder, in welchem die Verbindung der Seitenkante 18 mit der äußeren Umfangskante 21′ der gesonderten Stirnseitenwandung 4 mit Hilfe von über den Umfang verteilten Druckfügungsausbildungen 22 bewerkstelligt ist. Im dargestellten Ausführungsbeispiel sind die Druckfügungsausbildungen 22 von der Umfangskante 21′ der Stirnseitenwandung 4 her in den Kragen 16˝ der Seitenkante 18 der Trommelmantelwandung 2 ausgeführt, so daß sich zur axialen Trommelmitte hin gesehen vorspringende Bereiche ergeben. Um das Auf- und Ablaufen des Seiles nicht zu behindern, sind die Umfangskante 21′ der Stirnseitenwandung 4 und der Kragen 16˝ leicht axial von der axialen Mitte der Trommel her gesehen nach außen abgebogen. Der Kragen 16˝ weist darüber hinaus eine in axialer Richtung abstehende Zentrierkante für die Aufnahme der Stirnseitenwandung 4 auf.

Die insoweit in ihrer Gesamtheit in Figur 1 wiedergegebene Trommel dient der Aufnahme eines Seiles, das mit seinem von der Trommel ablaufenden Ende an einem überkopf bewegbaren Torblatt befestigt ist, um mit Hilfe einer an der nicht dargestellten, mit der Trommel verdrehfest verbundenen Hohlwelle kraftschlüssig angreifenden Torsionsfeder eine Gewichtsausgleichseinrichtung für das Torblatt zu schaffen, wie dies im Stand der Technik bekannt ist. Zum Ausgleich der Kraft-Weg-Charakteristik der Torsionsfeder ist im vorliegenden Ausführungsbeispiel die Trommel in einen ersten Bereich 23 kreiszylinderförmig ausgebildet, woran sich ein konischer Bereich 24 anschließt, der von dem kreiszylindrischen Bereich 23 aus gesehen mit progressiv ansteigendem Durchmesser ausgebildet ist.

## Patentansprüche

1. Trommel für die Aufnahme eines Seiles einer Betätigungs- und/oder Gewichtsausgleichseinrichtung für ein Torblatt auf ihrer Mantelaußenfläche, die eine in Trommelumfangs- und Trommelachsrichtung schraubenförmig fortschreitend ausgebildete Führungsrille (8) aufweist, in die das aufgewickelte Seil einlagig geführt aufgenommen ist, deren Trommelmantelwandung (2) aus einem Blech besteht, in welches die Führungsrille (8) derart eingedrückt ist, daß das Blech im Bereich der Trommelmantelwandung (2) im durch die Trommelachse (11) gelegten Querschnitt gesehen im wesentlichen wellenförmig verlaufend ausgeformt ist, wobei die an der Mantelaußenfläche (9) in Erscheinung tretenden Wellentäler den Querschnitt der Führungsrille (8) aufweisen und die an der der Trommelachse (11) zugewandten Mantelinnenfläche (12) vorhandenen Wellentäler (10) den erhabenen Zonen (14) zwischen den angrenzenden Rillenwindungen radial gegenüberliegen,
**dadurch gekennzeichnet,**
daß eine der Trommelstirnseitenwandungen (3) einstückig mit aus dem Blech der Trommelmantelwandung (2) gebildet ist und eine ebenfalls einstückig mit aus dem Blech der Trommelmantelwandung (2) in axialer Richtung davon abstrebend ausgeformte Achsnabe (5) zur Halterung an einer die Trommel durchgreifenden Welle aufweist.

2. Trommel nach Anspruch 1,
**dadurch gekennzeichnet,**
daß die Trommelmantelwandung (2) mit an den Stirnseitenkanten (17, 18) radial abstehenden, einstückig anschließenden Kragen (15, 16) versehen ist und aus einem Blech besteht, das aus einer im wesentlichen ebenflächigen Ausgangsgestalt (Blechscheibe) durch Fließverformen (Drücken) in die Mantelgestalt überführt ist.

3. Trommel nach Anspruch 1 oder 2,
**dadurch gekennzeichnet,**
daß zumindest eine der Trommelstirnseitenwandungen (4) als gesonderte Blechscheibe ausgebildet ist, die an der anliegenden Seitenkante (18 bzw. Kragen 16) der Trommelmanteiwandung (2) festgelegt ist.

4. Trommel nach Anspruch 3,
**dadurch gekennzeichnet,**
daß die gesonderte Trommestirnseitenwandung (4) durch Schweißung, insbesondere über den Umfang verteilte Punktschweißung (19), an der Seitenkante (18 bzw. Kragen 16) der Trommelmantelwandung (2) festgelegt ist.

5. Trommel nach Anspruch 3,
**dadurch gekennzeichnet,**
daß die Festlegung der gesonderten Trommelstirnseitenwandung (4) durch Umbördelung (20) der Seitenkante (18 bzw. Kragen 16) der Trommelmantelwandung (2) über die äußere Umfangskante (21) der Trommelstirnseitenwandung (4) gebildet ist.

6. Trommel nach Anspruch 3,
**dadurch gekennzeichnet,**
daß die gesonderte Stirnseitenwandung (4) durch insbesondere über den Umfang verteilte - Druckfügung (22) an der Seitenkante (18 bzw. Kragen 16') der Trommelmantelwandung (2) festgelegt ist.

7. Trommel nach einem der Ansprüche 1 bis 6,
**dadurch gekennzeichnet,**
daß die Trommelmantelwandung (2) kreiszylindrisch, konisch oder in zwei in Trommelachsrichtung aufeinanderfolgenden Abschnitten (23, 24) kreiszylindrisch und konisch ausgebildet ist.

8. Trommel nach Anspruch 7,
**dadurch gekennzeichnet,**
daß der Konus (24) in Trommelachsrichtung gesehen mit progressiv wachsendem Durchmesser ausgebildet ist.

9. Trommel nach einem der Ansprüche 1 bis 8,
**dadurch gekennzeichnet,**
daß das Blech aus Stahl, nichtrostendem Stahl oder legiert veredeltem Stahl bestent und/oder oberflächenbehandelt, z.B. verzinkt, ist.

10. Verfahren zur Herstellung einer Trommel nach einem der Ansprüche 1 bis 9,
**dadurch gekennzeichnet,**
daß eine Blechscheibe und ein an diesem drückend angreifendes Formwerkzeug wenigstens mit einem Werkzeugteil zumindest in Umfangsrichtung zur Trommelachse derart relativ zueinander bewegt werden, daß im Zuge dieses Drückvorganges zunächst die Nabe mit kreiszylindrischem Querschnitt und dann - nach Stehenlassen eines Scheibenabschnittes als etwa in Radialebene verlaufender Stirnwandung - mit gegenüber der Achsnabe größerem Durchmesser die Trommelwandung mit axial fortschreitender Führungsrille gebildet wird.

11. Verfahren nach Anspruch 10,
**dadurch gekennzeichnet,**
daß die Blechscheibe im Bereich der einen Stirnseitenwandung der zu fertigenden Trommel an ein Drehwerkzeug angeschlossen wird, das die Blechscheibe relativ gegenüber dem Formwerkzeug über den Formvorgang hinweg um die Trommelachse dreht.

12. Verfahren nach Anspruch 10 oder 11,
**dadurch gekennzeichnet,**
daß die Blechscheibe zunächst durch ein in oder zusätzlich in Trommelachsrichtung bewegbares Vorwerkzeugteil des Formwerkzeuges zunächst in die Trommelform gedrückt und dann durch ein Prägewerkzeug mit der schraubenförmigen Führungsrille versehen wird.

13. Verfahren nach einem der Ansprüche 10 bis 12,
**dadurch gekennzeichnet,**
daß die Trommelmantelwandung zwischen zwei Profilwalzen aufgenommen wird, deren eine den außenseitig der Trommelmantelwandung auszuprägenden Führungsrillenverlauf und deren andere den an der Innenfläche der Trommelwandung in Erscheinung tretenden Wellenverlauf aufweist und als achsparallel zur Trommelachse rotierende Walze oder als koaxial zur Trommelachse angeordnete Matrize betrieben werden kann.

14. Verfahren nach einem der Ansprüche 10 bis 12,
**dadurch gekennzeichnet,**
daß das Formwerkzeug mit einer an der einen Trommelmanteloberfläche - vorzugsweise an der Trommelmantelinnenfläche - des Bleches angreifenden Formmatrize und einem an der anderen Oberfläche der Trommelmantelwandung angreifenden Formwerkzeugteil verwendet wird, das in Trommelachsrichtung nach Maßgabe der Steigung des schraubenförmigen Rillenverlaufes relativ zu dem Blech verschoben wird.

15. Verfahren nach einem der Ansprüche 10 bis 12,
**dadurch gekennzeichnet,**
daß das Formwerkzeug mit einem beidseitig der Trommelmantelwandung angreifenden Rollensatz mit in senkrecht zur Trommelachse aufeinander zu und umgekehrt bewegbaren Rollen verwendet wird, der in Trommelachsrichtung nach Maßgabe der Steigung des schraubenförmigen Rillenverlaufes relativ zu dem Blech verschoben wird.

16. Verfahren nach einem der Ansprüche 10 bis 15,
**dadurch gekennzeichnet,**
daß das Formwerkzeug bzw. wenigstens eines seiner die Führungsrille prägenden Teile wiederholt an der Trommelmantelwandung angreifend mehrmals über diese hinweg geführt wird oder daß mehrere Formwerkzeuge bzw. die Führungsrille prägenden Formwerkzeugteile aufeinanderfolgend über die Trommelmantelwandung an dieser prägend angreifend hinweggeführt werden.

17. Verfahren nach einem der Ansprüche 10 bis 16,
**dadurch gekennzeichnet,**
daß die jeweils offene Stirnseite des Mantelwandungskörpers mit Hilfe eines scheibenförmigen Bleches versehen wird, das im Bereich seiner äußeren Peripherie mit der zugehörigen Stirnseitenberandung bzw. dem dort vorgesehenen Kragen der Trommelmantelwandung verbunden wird, beispielsweise durch Schweißen, Umbördeln oder Druckfügen, wobei die Stirnseite mit gegebenenfalls durch Drücken gebildeten Nabenansätzen versehen sein kann.

## Claims

1. A drum for receiving a rope of an actuating and/or weight-balancing device for a door leaf on its outer circumferential surface, which drum has, in its circumferential and axial direction, a screw-like spiral guide-groove (8), in which the wound-up rope, guided in one layer, is received, and whose circumferential wall (2) consists of a metal sheet into which the guide groove (8) is pressed such that within the region of the circumferential wall (2) of the drum, when viewed in cross-section through the drum axis (11), the sheet metal is constructed so as to extend in a substantially wave-like manner, the wave troughs appearing on the circumferential outer surface (9) providing the cross-section of the guide groove (8) and the wave troughs (10) present on the circumferential inner surface (12), facing the drum axis (11), being positioned radially opposite the elevated zones (14) between the adjoining groove windings, characterised in that one of the drum end walls (3) is formed from the sheet metal of the circumferential wall (2) of the drum so as to be integral with said circumferential wall and has a hub (5) for supporting a shaft passing through the drum, said hub also being formed from the sheet metal of the circumferential wall (2) of the drum so as to be integral with said circumferential wall and extending away from said circumferential wall in the axial direction.

2. A drum according to Claim 1, characterised in that the circumferential wall (2) of the drum is provided, on the end edges (17, 18), with radially projecting, integrally adjoining collars (15, 16), and is made of a metal sheet converted from a substantially flat initial shape (metal disc) into the circumferential shape by means of flow deformation (pressing).

3. A drum according to either Claim 1 or 2, characterised in that at least one of the drum end walls (4) is in the form of a separate metal disc which is secured to the adjoining side edge (18 or collar 16) of the circumferential wall (2) of the drum.

4. A drum according to Claim 3, characterised in that the separate drum end wall (4) is secured to the side edge (18 or collar 16) of the circumferential wall (2) of the drum by welding, more particularly by spot-welding (19) distributed over the circumference.

5. A drum according to Claim 3, characterised in that the separate drum end wall (4) is secured by flanging (20) the side edge (18 or collar 16) of the circumferential wall (2) of the drum over the outer circumferential edge (21) of the drum end wall (4).

6. A drum according to Claim 3, characterised in that the separate end wall (4) is secured to the side edge (18 or collar 16') of the circumferential wall (2) of the drum by pressure joining (22), more particularly distributed over the circumference.

7. A drum according to one of Claims 1 to 6, characterised in that the circumferential wall (2) of the drum is circular-cylindrical, conical or circular-cylindrical and conical in two successive portions (23) (24) in the axial direction of the drum.

8. A drum according to Claim 7, characterised in that the cone (24), when viewed in the axial direction of the drum, is constructed with a progressively increasing diameter.

9. A drum according to one of Claims 1 to 8, characterised in that the sheet metal is made of steel, stainless steel or refined alloy steel and/or is surface-treated, for example galvanised.

10. A process for producing a drum according to one of Claims 1 to 9, characterised in that a metal disc and a moulding tool pressingly engaging on said disc are moved, relative to each other, at least in the circumferential direction with respect to the drum axis, using at least one tool part, such that as a result of this pressing action, initially the hub is formed with a circular-cylindrical cross-section and then, after leaving a disc portion as an end wall extending substantially in the radial plane, the drum wall is formed with an axially spiral guide groove, said drum wall having a larger diameter than the hub.

11. A process according to Claim 10, characterised in that the metal disc is connected to a lathe tool within the region of one end wall of the drum to be machined, said lathe tool rotating the sheet disc about the drum axis, relative to the moulding tool, following the moulding action.

12. A process according to Claim 10 or 11, characterised in that the sheet disc is initially pressed into the drum shape by a pilot tool part of the moulding tool movable initially in or additionally in the direction of the drum axis and then provided with the screw-guide groove by means of an embossing tool.

13. A process according to one of Claims 10 to 12, characterised in that the circumferential wall of the drum is received between two profile mill cutters, one of which provides the guide groove path to be embossed on the outside of the circumferential wall of the drum and the other on the undulatory path appearing on the inside face of the drum wall and may be operated as a roller rotating so as to be axially parallel to the drum axis or as a die arranged coaxially to the drum axis.

14. A process according to one of Claims 10 to 12, characterised in that the moulding tool is used with a moulding die engaging on one circumferential drum face, preferably on the circumferential drum inner face of the sheet metal and a moulding tool part engaging on the other face of the circumferential drum wall, said moulding tool part being displaced, in relation to the sheet metal, in the axial direction of the drum according to the gradient of the screw-like groove path.

15. A process according to one of Claims 10 to 12, characterised in that the moulding tool is used together with a set of rollers engaging on either side of the circumferential wall of the drum, which rollers are movable backwards and forwards at right angles to the drum axis and are displaced, in relation to the sheet metal, in the axial direction of the drum according to the gradient of the screw-like groove path.

16. A process according to one of Claims 10 to 15, characterised in that the moulding tool or at least one of its parts embossing the guide groove is guided several times over the circumferential wall of the drum so as to engage thereon repeatedly, or that a plurality of moulding tools or moulding tool parts embossing the guide groove are successively guided over the circumferential wall of the drum so as to engage thereon embossingly.

17. A process according to one of Claims 10 to 16, characterised in that the correspondingly open end of the circumferential wall member is provided with a disc-shaped metal sheet which is connected, within the region of its outer periphery, with the associated end border or the collar of the circumferential wall of the drum provided there, for example, by means of welding, flanging or pressure joining, whereby the end may be provided with hub shoulders optionally formed by pressing.

## Revendications

1. Tambour servant à recevoir le câble d'un dispositif de manoeuvre et/ou d'équilibrage de poids d'une porte sur la face externe de son enveloppe, présentant une gorge de guidage (8) hélicoïdale coaxiale au tambour, et dans laquelle circule le câble enroulé en une seule couche, la paroi (2) constituant l'enveloppe du tambour étant faite d'une tôle dans laquelle la gorge de guidage (8) a été imprimée de manière que la tôle, vue en coupe longitudinale selon l'axe (11) du tambour, au niveau de l'enveloppe de celui-ci, présente un tracé essentiellement ondulé, les sillons visibles sur la face externe (9), de l'enveloppe ayant la section de la gorge de guidage (8) tandis que ceux visibles sur la face interne (12) de l'enveloppe, en regard de l'axe du tambour, correspondent aux zones en relief séparant les spires de la gorge, caractérisé en ce qu'une des parois latérales frontales (3) du tambour est réalisée en une seule pièce avec la tôle constituant la paroi de l'enveloppe du tambour (2) et que le cas échéant, la tôle de cette paroi (2) intégre également le moyeu (5), dépassant axialement, obtenu par formage, servant au montage présente un arbre traversant le tambour.

2. Tambour selon la revendication 1, caractérisé en ce que la paroi (2) de l'enveloppe du tambour intégre un collet (15, 16) débordant radialement, cet ensemble monobloc, en tôle, étant relié à partir d'une ébauche sensiblement plane (disque de tôle) amenée par fluage (repoussage) à la forme de l'enveloppe.

3. Tambour selon la revendication 1 ou 2, caractérisé en ce qu'au moins une des parois frontales (4) du tambour est constituée d'un disque indépendant en tôle, fixe le long du bord latéral (18 ou du collet 16) de la paroi (2) de l'enveloppe du tambour.

4. Tambour selon la revendication 3, caractérisé en ce que la paroi frontale (4) indépendante est fixée le long du bord (18) ou du collet (16) de la paroi (2) de l'enveloppe du tambour, par soudure, en particulier par des points de soudure (19) répartis à la périphérie.

5. Tambour selon la revendication 3, caractérisé en ce que la paroi frontale indépendante (4) du tambour est fixée par rabat (20) du bord latéral (18) ou du collet (16) de la paroi (2) de l'enveloppe du tambour, autour du bord externe (21) de la paroi frontale indépendante (4).

6. Tambour selon la revendication 3, caractérisé en ce que la paroi frontale indépendante (4) est fixée sur le bord latéral (18) ou le collet (16') de la paroi (2) de l'enveloppe du tambour par des empreintes de jointoiement (22) réparties à la périphérie.

7. Tambour selon l'une des revendications 1 à 6, caractérisé en ce que la paroi (2) de l'enveloppe de tambour est constituée par un cylindre circulaire, un cône ou par deux parties (23, 24) cylindrique et conique se succédant selon la direction de l'axe du tambour.

8. Tambour selon la revendication 7, caractérisé en ce que le cône (24), vu en direction de l'axe du tambour a un diamètre progressivement croissant.

9. Tambour selon l'une de revendications 1 à 8, caractérisé en ce que la tôle est en acier, en acier inoxydable ou en acier allié, et/ou elle a subi un traitement de surface, par exemple une galvanisation.

10. Procédé de fabrication d'un tambour selon l'une des revendications 1 à 9, caractérisé en ce qu'un disque en tôle et un outil de formage agissant par repoussage sur le disque et comportant au moins une partie orientée selon une direction périphérique par rapport à l'axe du tambour sont soumis à un déplacement relatif tel que pendant l'opération de repoussage, on forme d'abord le moyeu à section cylindrique circulaire puis, en laissant en place une partie du disque en tant que paroi frontale située sensiblement dans un plan radial, on forme ensuite la paroi du tambour, de diamètre supérieur à celui du moyeu, avec sa gorge de guidage progressant selon la direction axiale.

11. Procédé selon la revendication 10, caractérisé en ce que le disque de tôle, dans la zone d'une des parois frontales du tambour à fabriquer est raccordé à un outil de tournage qui fait tourner le disque de tôle autour de l'axe du tambour, par rapport à l'outil de formage, pendant l'opération de formage.

12. Procédé selon la revendication 10 ou 11, caractérisé en ce que le disque de tôle et d'abord amené à la forme du tambour par l'action de la partie de préformage, mobile principalement ou complémentairement selon la direction axiale du tambour, d'un outil de formage, puis reçoit la gorge de guidage par l'action d'un outil d'estampage.

13. Procédé selon l'une des revendications 10 à 12, caractérisé en ce que la paroi de l'enveloppe du tambour est prise entre deux rouleaux profilés dont l'un présente le tracé de la gorge de guidage à former à partir de la face externe de la paroi de l'enveloppe du tambour tandis que l'autre présente le tracé des ondes visibles le long de la face interne de la paroi du tambour, ce dernier rouleau pouvant être entraîné en rotation autour d'un axe parallèle ou coaxial à l'axe du tambour.

14. Procédé selon l'une des revendications 10 a 12, caractérisé en ce que l'outil de formage utilisé comprend une matrice agissant sur une face de la tôle de l'enveloppe du tambour, de préférence la face interne, et une autre partie d'outil agissant sur l'autre face et qui peut être déplacé par rapport à la tôle selon la direction axiale du tambour, en fonction du pas de la gorge hélicoïdale.

15. Procédé selon l'une des revendications 10 à 12, caractérisé en ce que l'outil de formage utilisé comporte un jeu de galets agissant sur les deux faces de la paroi de l'enveloppe du tambour, ces galets étant mobiles l'un sur l'autre, perpendiculairement à l'axe du tambour en direction de celui-ci et inversement, le jeu de galets pouvant être déplacé par rapport à la tôle, selon la direction de l'axe du tambour, en fonction du pas de la gorge hélicoïdale.

16. Procédé selon l'une des revendications 10 à 15, caractérisé en ce que l'outil de formage ou au moins une de ses parties produisant l'estampage de la gorge de guidage effectue à répétition des passes d'intervention sur la paroi de l'enveloppe du tambour, ou encore plusieurs outils de formage ou leurs parties produisant l'estampage de la gorge de guidage effectuent successivement des passes d'intervention sur la paroi de l'enveloppe du tambour.

17. Procédé selon l'une des revendications 10 à 16, caractérisé en ce que la face frontale ouverte de la paroi de l'enveloppe du tambour est équipée d'un disque de tôle relié, le long de sa périphérie, au bord correspondant de la paroi ou du collet de la paroi prévu à cet endroit, par exemple par soudure, rabat, jointoiement par empreinte, cette face frontale pouvant éventuellement être équipée d'un embout de moyeu, obtenu par repoussage.
